# EUROPÄISCHE PATENTSCHRIFT

(11) **EP 3 514 298 B1**
(45) Veröffentlichungstag und Bekanntmachung des Hinweises auf die Patenterteilung: **12.05.2021**
(21) Anmeldenummer: 19153169.8
(22) Anmeldetag: 23.01.2019
(51) Int. Cl.: E04B 1/41

(54) **VERANKERUNGSELEMENT UND MEHRTEILIGER ANKER ZUM VERBINDEN MEHRERER ZUEINANDER BEWEGLICHER BAUKÖRPER**
ANCHORING ELEMENT AND MULTI-PART ANCHOR FOR CONNECTING A PLURALITY OF MUTUALLY MOVABLE ELEMENTS
ÉLÉMENT D'ANCRAGE ET ANCRE À PLUSIEURS PARTIES PERMETTANT DE RACCORDER UNE PLURALITÉ DE CORPS DE CONSTRUCTION MOBILES LES UNS PAR RAPPORT AUX AUTRES

(30) Priorität: 23.01.2018 DE 202018000341 U
(43) Veröffentlichungstag der Anmeldung: 24.07.2019
(73) Patentinhaber: Mösch, Thomas, 8173 Neerach (CH)
(72) Erfinder: Mösch, Thomas, 8173 Neerach (CH)
(74) Vertreter: Grosse Schumacher Knauer von Hirschhausen

(56) Entgegenhaltungen:
- EP-A1- 0 541 487
- EP-A1- 1 243 739
- EP-A1- 3 165 450
- EP-A2- 2 489 805
- WO-A1-01/25651
- WO-A1-2011/031722
- DE-B3- 10 304 334

## Beschreibung

### GEBIET DER ERFINDUNG

Die Erfindung betrifft Schalenanker respektive Maueranker, wie sie beispielsweise dort eingesetzt werden, wo mehrere zueinander bewegliche Mauer- oder Beton-Baukörper durch Verankerung miteinander verbunden werden sollen. So betrifft die Erfindung ein Verankerungselement mit den Merkmalen gemäß dem Oberbegriff des Anspruchs 1. Das Verankerungselement umfasst ein erstes Ankerteil und ein an dem ersten Ankerteil mittels hülsenartigem Kopplungselement angeordnetes zweites Ankerteil. Das hülsenartige Kopplungselement umschließt auf der einen Seite ein Kopfelement oder Kopfbereich des ersten Ankerteils, so dass das erste Ankerteil relativ zu dem zweiten Ankerteil beweglich in dem Kopplungselement anordbar ist oder angeordnet ist. Eine Verdickung des ersten Ankerteils bildet beispielsweise das Kopfelement oder der Kopfbereich. Das erste Ankerteil und der Kopfbereich können einstückig gebildet sein, etwa als Kugelbolzen, welcher erstes Ankerteil und Kopfbereich umfasst. Alternativ kann das Kopfelement eine erste Komponente bilden und das erste Ankerteil eine zweite Komponente, wobei das Kopfelement an dem ersten Ankerteil befestigt sein kann, etwa mittels Schraubverbindung oder Schweißverbindung oder Klebverbindung. Die Anordnung des ersten Ankerteils, insbesondere des Kugelbolzens, in dem Kopplungselement entspricht im Wesentlichen einer kugelgelenkartigen Anordnung.

Die Erfindung betrifft auch einen mehrteiligen (Mauer-)Anker mit den Merkmalen gemäß dem Oberbegriff des Anspruchs 9. Der Anker dient dem Verbinden von zwei relativ zueinander beweglichen Baukörpern. Der Anker kann als Schalenanker gebildet sein und zumindest ein Verankerungselement umfassen. Bevorzugt umfasst der mehrteilige Anker ein erstes Verankerungselement und ein zweites Verankerungselement, wobei das erste Verankerungselement in dem ersten Bauteil/Baukörper und das zweite Verankerungselement in dem zweiten, zu dem ersten beweglichen Bauteil/Baukörper angeordnet wird. Schließlich betrifft die Erfindung ein Verfahren zum Justieren der Länge eines mehrteiligen Ankers gemäß Anspruch 11.

### TECHNOLOGISCHER HINTERGRUND

Zwei zueinander bewegliche Bauteile oder Baukörper, etwa Mauerwerks- oder Betonbauteile, bedürfen im Bauwesen regelmäßig einer Verankerung. Exemplarisch sei diesbezüglich auf den Anker gemäß EP 2 489 805 A2 verwiesen sowie auf die Verankerungsvorrichtung gemäß EP 0 541 487 A1 und auf das Verbindungsmittel gemäß WO 01/25651 A1. Hierzu bedient der Baumeister sich beweglicher Schalenanker, bei denen ein erstes Ankerteil zu einem zweiten Ankerteil beweglich ist. Zum Bewegen des einen Ankerteils relativ zu dem anderen Ankerteil werden kugelgelenkartige Anordnungen verwendet.

Problematisch bei der Verwendung der bekannten Anker ist oftmals deren Handhabung auf der Baustelle. Die kugelgelenkartige Verbindung der Ankerkomponenten darf nicht zu fest sitzen, da dies die Beweglichkeit der Ankerkomponenten beeinträchtigt. Sie darf auch nicht zu viel Spiel haben, da dies die Funktion des Ankers beeinträchtigt. Ferner soll der bewegliche mehrteilige Anker auch bei unterschiedlichen Abständen zwischen den beteiligten Baukörpern verwendbar sein.

### DARSTELLUNG DER ERFINDUNG

Zur Verbesserung der Handhabbarkeit von Verankerungsmitteln schlägt die Erfindung daher ein Verankerungselement nach Anspruch 1 vor. Das Kopplungselement ist demnach mittels einer Gewindeanordnung an dem zweiten Ankerteil befestigbar. Mit der Gewindeanordnung kann der Anpressdruck zwischen erstem Ankerteil und Kopplungselement justiert werden, so dass die Beweglichkeit des Ankerteils nicht beeinträchtigt wird, und so dass das Ankerteil in dem Kopplungselement einen festen Sitz ohne übermäßiges Spiel hat. An dem zweiten Ankerteil und/oder an dem Kopplungselement ist zumindest ein Blockierelement vorgesehen, mit welchem die für die Montage des Verankerungselements relevante Endstellung der Gewindeanordnung festlegbar ist oder festgelegt ist. Mit dem Blockierelement wird ein zu festes Anziehen der Gewindeanordnung vermieden, und es wird dem Anwender ein technisches Mittel bereitgestellt, die technisch optimale Position der Gewindeanordnung im Hinblick auf den Sitz des Ankerteils in dem Kopplungselement zu finden. Dies ist insbesondere auf der Baustelle von Vorteil, wo dem Anwender oft Zeit und apparative Mittel fehlen, die vorgegebenen Verankerungsmaßnahmen optimal umzusetzen. Mithilfe der erfindungsgemäßen Verankerungselemente wird die Handhabbarkeit der Verankerungsmittel verbessert, da das Verankerungselement nicht dazu neigt, zu klemmen, und da es nicht dazu neigt, wackelig zu sein.

Das Blockierelement umfasst eine Einkerbung und/oder eine Schweißung, und/oder eine Verklebung. Diese Varianten des Blockierens sind einfach herstellbar und auch auf der Baustelle einfach zu bedienen. Einfaches und zugleich sicheres Justieren des Sitzes des Ankerteils im Kopplungselement gelingt beispielsweise, indem die Gewindeanordnung ein Gewinde und ein Gegengewinde umfasst, wobei das Gewinde bevorzugt als Außengewinde an dem zweiten Ankerteil angeordnet ist, und wobei das Gegengewinde bevorzugt als Innengewinde in dem Kopplungselement angeordnet ist.

Das Ankerteil kann einen Stab umfassen, zumindest abschnittsweise, und der Stab kann aus dem Kopplungselement herausragen. Hierzu umfasst das Kopplungselement zweckmäßigerweise eine Öffnung, durch die der Stab des ersten Ankerteils herausragt. Damit eine gewinkelte Position des ersten Ankerteils relativ zu dem zweiten Ankerteil gelingt, kann die Öffnung im Kopplungselement größer sein als der Durchmesser des Stabs, welcher aus der Öffnung herausragt. So gelingt auf einfache und zweckmäßige Weise, auch auf der Baustelle, dass das erste Ankerteil in einem Winkelbereich relativ zu dem zweiten Ankerteil bewegbar ist.

Bevorzugt umfasst das zweite Ankerteil des Verankerungselements eine Längenanpassungsanordnung, wie in Anspruch 4 definiert. Mit der Längenanpassungsanordnung ist das Verankerungselement, insbesondere zumindest ein Ankerteil des Verankerungselements, in der Länge veränderbar, so dass die Länge des Verankerungselements an die Abmessungen der Baukörper respektive die Abmessungen zwischen den zu verankernden Baukörpern anpassbar ist. Die Handhabbarkeit des Verankerungselements wird dadurch erheblich verbessert. Ohne Längenanpassungsanordnung erfolgt eine Längenanpassung durch aufwändiges und gefährliches Trennschleifen (Verkürzung eines Ankerteils) oder durch aufwändiges und in statischer und dynamischer Hinsicht bedenkliches Anschweißen von verlängernden Elementen (Verlängern eines Ankerteils). Mit der Längenanpassungsanordnung entfällt sowohl das Verkürzen mittels Trennschleifen als auch das Verlängern mittels Anschweißen. Vielmehr ist auf der Baustelle lediglich die umfasste Längenanpassungsanordnung zu verwenden und das Verankerungselement wird an die gewünschte Länge angepasst.

Bevorzugt umfasst die Längenanpassungsanordnung einen Hohlstab oder eine Hülse mit einem Innengewinde, welches auf einem Außengewinde angeordnet ist, wobei das Außengewinde bevorzugt an einem (massiven) Stab des zweiten Ankerteils angeordnet ist. Durch Verdrehen der Hülse wird diese auf dem Stab in Längsrichtung bewegt, das Ankerteil wird je nach Drehrichtung länger oder kürzer. Das Verdrehen der Hülse respektive des Hohlstabs kann mit einem Hebelelement erfolgen, etwa mit einem Stift oder Splint, der in eine lochartige Öffnung respektive Bohrung in der Hülse eingesetzt wird. Es kann auch ein Mehrkant (Vierkant, Sechskant, etc.) an oder auf der Hülse vorgesehen sein, so dass die Hülse mit einem Werkzeug, etwa einem (Mehrkant-) Schlüssel verdreht werden kann.

Die Längenanpassungsanordnung kann zumindest ein Arretiermittel umfassen, insbesondere ein als Kontermutter gebildetes Arretiermittel. So kann durch Verdrehen der Hülse respektive des Hohlstabs des Ankerteils eine eingestellte und gewünschte Länge fixiert respektive arretiert werden, damit anschließende Längenabweichungen durch die Montage oder durch sonstige mechanische Einflüsse unterbleiben.

Die Längenanpassungsanordnung kann einen Hohlstab oder eine Hülse umfassen, welche auf einem (massiven) Stab des zweiten Ankerteils in Längsrichtung verschiebbar ist. Hierbei ist kein Gewinde erforderlich, um eine Längenanpassung des Ankerteils vorzunehmen. Die Längenanpassungsanordnung kann ferner Arretiermittel zum Arretieren des Hohlstabs respektive der Hülse auf dem (massiven) Stab des Ankerteils umfassen. Hierbei können steckbare und/oder klemmbare Arretiermittel vorgesehen sein. Beispielsweise kann ein Stift oder Splint durch eine von mehreren Querbohrungspaaren mit korrespondierenden Querbohrungen jeweils in Hülse und Stab einen festen Sitz des Hohlstabs auf dem Stab des zweiten Ankerteils bewirken. Mit dem verschiebbaren Hohlstab wird eine schnelle und effektive Längenanpassung jeweils um den gewählten Abstand zwischen den Querbohrungspaaren erzielt. Bevorzugt sind mehrere zueinander beabstandete, vordefinierte Steckpositionen vorgesehen.

Eine besonderes bevorzugte Ausgestaltung des Verankerungselements sieht eine Kombination aus Gewindeanordnung und verschiebbarem Hohlstab vor, so dass mittels verschiebbarem Hohlstab eine Grobjustage erfolgt und mittels Gewindeanordnung eine Feinjustage der Gesamtlänge des Verankerungselements.

Eine Verbesserung der Handhabbarkeit von Verankerungen zwischen zwei zueinander beweglichen Baukörpern wird ferner durch einen mehrteiligen Anker gemäß Anspruch 9 erreicht. Der Anker dient dem Verbinden der beiden relativ zueinander beweglichen Bauteile und umfasst zumindest ein hierin beschriebenes Verankerungselement, vorzugsweise zwei hierin beschriebene Verankerungselemente. Sofern zwei Verankerungselemente vorgesehen sind, können diese baugleich sein oder verschieden.

Sofern bei den Verankerungselementen zumindest eine hierin beschriebene Längenanpassungsanordnung vorgesehen ist, kann das erste Verankerungselement eine Längenanpassungsanordnung mit einem Gewinde zum Anpassen der Länge aufweisen, und das zweite Verankerungselement kann eine Längenanpassungsanordnung mit einer verschiebbaren Hülse zur Längenanpassung umfassen. So kann mit dem zweiten Verankerungselement eine grobe, d. h. in größeren Justageschritten erfolgende Längenjustage erfolgen, und mit dem ersten Verankerungselement eine feine, d. h in kleineren Justageschritten erfolgende Längenjustage.

Sofern der mehrteilige Anker zwei Verankerungselemente umfasst, kann es zweckmäßig sein, wenn das zweite Ankerteil eines ersten Verankerungselements und das zweite Ankerteil eines zweiten Verankerungselements miteinander verbunden sind, insbesondere durch Formschluss oder Stoffschluss. Beispielsweise kann der Stab eines Ankerteils zugleich den Stab des anderen Ankerteils bilden oder zumindest mit ihm verbunden sein. Sofern jeweils ein Hohlstab vorgesehen ist, etwa zur Längenjustage, können der Hohlstab des ersten Verankerungselements und der Hohlstab des zweiten Verankerungselements miteinander verbunden sein, insbesondere durch Formschluss oder Stoffschluss. Die beiden zweiten Ankerteile eines Ankers mit zwei Verankerungselementen oder die beiden Hohlstäbe der Verankerungselemente, sofern vorgesehen, können jeweils als einstückiges Ankerverbindungsteil gebildet sein oder als mehrteilige Ankerverbindungsanordnung.

Eine Verbesserung der Handhabbarkeit von Verankerungen zwischen zwei zueinander beweglichen Baukörpern ergibt sich ferner durch ein Verfahren zum Justieren der Länge eines mehrteiligen Ankers nach Anspruch 11. Der Anker kann gemäß einem hierin beschriebenen Anker gebildet sein. Der Anker kann zumindest ein hierin beschriebenes Verankerungselement umfassen. Eine Längenanpassung des Ankers erfolgt durch Betätigen der Längenanpassungsanordnung, insbesondere durch Verdrehen oder Verschieben einer Hülse relativ zu einem in der Hülse angeordneten Stab des zweiten Ankerteils. Bevorzugt kann das Justieren mehrstufig erfolgen, nämlich in einem ersten Verfahrensschritt ein Grobjustieren, vorzugsweise durch Verschieben einer Hülse relativ zu einem Stab eines Ankerteils, und in einem zweiten Verfahrensschritt ein Feinjustieren, vorzugsweise durch Verdrehen einer Hülse relativ zu einem Stab eines Ankerteils.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel eines Verankerungselements respektive eines Ankers schematisch dargestellt sind.

### KURZBESCHREIBUNG DER FIGUREN

In der Zeichnung zeigen
- Fig. 1: ein Verankerungselement mit Gewindeanordnung als Teil eines Ankers in schematischer Darstellung;
- Fig. 2-4: Varianten von Verankerungselementen mit einer Längenanpassungsanordnung jeweils in schematischen Darstellungen; und
- Fig. 5: einen mehrteiligen Anker in schematischer Darstellung.

### DETAILLIERTE BESCHREIBUNG VON AUSFÜHRUNGSBEISPIELEN

Der schematischen Darstellung gemäß Fig. 1 kann ein Verankerungselement 1 mit einem ersten Ankerteil 2 und einem an dem ersten Ankerteil 2 mittels einem hülsenartigen Kopplungselement 3 angeordneten zweiten Ankerteil 4 entnommen werden. Das erste Ankerteil 2 umfasst an dem in der Hülse 3 angeordneten Ende ein Kopfelement 5. Ankerteil 2 und Kopfelement 5 respektive Kopfbereich (5) sind gemäß Fig. 1 als einteiliger Kugelbolzen gebildet. Ein Bereich der Hülse 3 umschließt das Kopfelement 5, Hülse 3 und Kopfelement 5 bilden eine kugelgelenkartige Anordnung, so dass sich das stabförmige freie Ende 6 des ersten Ankerteils 2 in einem (Raum-)Winkelbereich bewegen kann. Das stabförmige Ende 6 des ersten Ankerteils 2 ist hierzu in einer Öffnung 7 der Hülse 3 angeordnet, wobei die Öffnung 7 größer ist als der Durchmesser des Stabs 6. Der halbe Winkelbereich ist in den Figuren 1 bis 3 mit a bezeichnet. α kann in einem Bereich von etwa ± 3° bis etwa ± 30° liegen, bevorzugt kann a etwa ± 15° betragen.

Das Kopplungselement 3 ist mittels einer Gewindeanordnung 8 an dem zweiten Ankerteil 4 befestigt. Bei der Verwendung des Verankerungselements 1, etwa auf der Baustelle oder vor Lieferung auf die Baustelle, d. h. hersteller- oder fertigungsseitig, wird die Hülse 3 mit der Gewindeanordnung 8 auf das zweite, gemäß Fig. 1 stabartig gebildete Ankerteil 4 gedreht. Dabei ist das erste Ankerteil 2 in der Öffnung 7 der Hülse 3 lose angeordnet.

Durch Betätigen der Gewindeanordnung 8, insbesondere mittels definiertem Drehmoment, gelingt ein präzises Positionieren des ersten Ankerteils 2, nämlich so, dass das Kopfelement 5 ohne Spiel in der Hülse 3 sitzt aber dennoch in der Hülse 3 in dem Winkelbereich (a) beweglich bleibt. So kann das erste Ankerteil 2 des Verankerungselements 1 eines Ankers an oder in dem Baukörper angeordnet werden und es kann eine statisch sichere Verankerung des Baukörpers mit einem zweiten Baukörper erfolgen.

An dem zweiten Ankerteil 4 und/oder an dem Kopplungselement 3 ist zumindest ein Blockierelement 9 vorgesehen, mit welchem die für die Montage des Verankerungselements 1 relevante Endstellung der Gewindeanordnung 8 festgelegt ist. Das Blockierelement 9 umfasst eine Einkerbung und/oder eine Schweißung, und/oder eine Verklebung. Bei der Konfektionierung oder Fertigung des Verankerungselements 1 wird die Hülse 3 demnach mit der Gewindeanordnung 8 durch Drehen befestigt, bis das Blockierelement 9 ein weiteres Drehen verhindert und zugleich die Hülse 3 in der bestimmungsgemäßen Position fixiert. So wird ein zu fester Sitz der Hülse 3 vermieden, wodurch eine Beeinträchtigung der Bewegung des ersten Ankerteils 2 vermieden wird.

Gleichzeitig wird durch das Blockier-element 9 vermieden, dass sich die Hülse 3 nach Betätigen der Gewindeanordnung 8 wieder lockert, etwa beim Transport des Verankerungselements 1 oder bei der Verwendung auf der Baustelle. Indem vermieden wird, dass sich Hülse 3 und erstes Ankerteil 2 lockern, wird auch vermieden, dass zwischen dem ersten Ankerteil 2, insbesondere dem Kopfelement 5, und der Hülse 3 zu viel mechanisches Spiel entsteht.

Der Fig. 1 kann entnommen werden, dass an dem stabförmigen zweiten Ankerteil 4 ein Außengewinde 10 angeordnet ist, welches mit einem Innengewinde 11 der Hülse 3 in Eingriff steht. Das Innengewinde 11 bildet demnach das Gegengewinde 11 des Außengewindes 10 auf dem Stab 12 des zweiten Ankerteils 4.

Die schematische Darstellung gemäß Fig. 2 zeigt ein Verankerungselement 101 mit einer Längenanpassungsanordnung 120. Die Längenanpassungsanordnung 120 umfasst das stabförmige zweite Ankerteil 104, auf dem ein Hohlstab 121 mittels Schraubverbindung 122 angeordnet ist. An dem massiven Stab 123 ist ein Außengewinde 124 vorgesehen und in dem Hohlstab 121 ein Innengewinde 125, welches mit dem Außengewinde 124 des massiven Ankerteil-Stabs 123 in Eingriff steht. Durch Verdrehen des Hohlstabs 121 relativ zu dem massiven Ankerteil-Stab 123 ändert sich die Gesamtlänge des zweiten Ankerteils 104 respektive des Verankerungselements 101. Durch die Längenanpassungsanordnung 120 kann demnach die Gesamtlänge der gezeigten Vorrichtung an die baulichen Erfordernisse angepasst werden. Zur Fixierung des Hohlstabs 121 auf dem massiven Ankerteil-Stab 123 ist eine Kontermutter 126 vorgesehen.

Zur Vereinfachung der Längenanpassung kann die Verwendung eines Hebels 127 zweckmäßig sein, was in Fig. 3 schematisch dargestellt ist. Der Stift 128 des Hebels 127 wird in eine Zentrumsbohrung 129 des Hohlstabs 121 eingesetzt und bildet ein Betätigungsmittel zum Verdrehen des Hohlstabs 121 relativ zu dem Stab 123. Mit dem Hebel 127 kann eine fest sitzende Verschraubung oder eine fest sitzende Kontermutter 126 besser bewegt werden, was eine exakte Längenanpassung des Verankerungselements 101 erleichtert.

Fig. 4 zeigt eine Variante einer Längenanpassungsanordnung 120'. Der Hohlstab 121 umfasst mehrere Zentrumsbohrungen 130, die mit Zentrumsbohrungen in dem Ankerteil-Stab 123 in Deckung gebracht werden können. Durch die übereinander angeordneten Bohrungspaare 130 kann ein Befestigungsmittel 131 wie etwa ein Splint hindurchgesteckt werden. Die Längenanpassung gemäß der in Fig. 4 gezeigten Anordnung 120' erfolgt so, dass der Hohlstab 121 in eine geeignete Position gebracht wird, in der Umgebung dieser Position werden die nächsten Bohrungspaare 130 durch eine geringfügige Positionsanpassung oder -korrektur übereinander geschoben und Hohlstab 121 und Ankerteil-Stab 123 werden mit dem Splint 131 aneinander fixiert.

Fig. 5 zeigt in schematischer Darstellung einen Anker 200 mit einem ersten Verankerungselement 101 und einem zweiten Verankerungselement 101'. Ersten und zweites Verankerungselement (101, 101') sind über die Längenanpassungsanordnung 120 miteinander verbunden. Der Hohlstab 121 des ersten Verankerungselements 101 und der Hohlstab 121 des zweiten Verankerungselements 101' sind miteinander verbunden oder bilden eine (einstückige) Komponente (schematisch dargestellt durch die strichlierten Linien). In dem gemeinsamen Hohlstab 121, welcher ein Ankerverbindungsteil bildet, ist auf der einen Seite (in Fig. 5 links) das Innengewinde 125 der Schraubverbindung 122 angeordnet, womit das zweite Ankerteil 104 des ersten Verankerungselements 101 befestigt ist. Auf der anderen Seite (in der Fig. 5 rechts) ist in dem gemeinsamen Hohlstab 121 das zweite Ankerteil 104' des zweiten Verankerungselements 101' mittels steckbarer Arretiermittel 131 und Bohrungen 130 befestigt.

Das in der Fig. 5 auf der linken Seite dargestellte erste Verankerungselement 101 umfasst eine Längenanpassungsanordnung 120 mit einer Gewindeanordnung 122, wie sie bereits anhand der Fig. 3 erläutert wurde. Das in der Fig. 5 auf der rechten Seite dargestellte Verankerungselement 101' umfasst eine Längenanpassungsanordnung 120' mit einem verschiebbaren Hohlstab 121, wie sie bereits anhand der Fig. 4 erläutert wurde. Die Kombination aus Gewindeanordnung 122 und verschiebbarem Hohlstab 121 ermöglicht eine Längenanpassung mit Grob- und Feinjustage. Mittels verschiebbarem Hohlstab 121 erfolgt eine grobe Anpassung der Länge, wobei die Genauigkeit Längenanpassung durch die vorgegebenen Bohrungspaare 130 bestimmt ist. Eine feinere Längenanpassung im Anschluss an die grobe Längenanpassung erfolgt mit der Gewindeanordnung 122 der Längenanpassungsanordnung 120 des ersten (linken) Verankerungselements 101.

Sämtliche der in den Figuren 2 bis 5 dargestellten Verankerungselemente 101, 101' umfassen eine Hülse 3 mit einem Blockierelement 9.

### BEZUGSZEICHENLISTE

- 1: Verankerungselement
- 2: erstes Ankerteil
- 3: Kopplungselement, Hülse
- 4: zweites Ankerteil
- 5: Kopfelement
- 6: freies Ende / Stab
- 7: Öffnung
- 8: Gewindeanordnung
- 9: Blockierelement
- 10: Außengewinde
- 11: Innengewinde
- 12: Stab
- 101, 101': Verankerungselement
- 102: erstes Ankerteil
- 104, 104': zweites Ankerteil
- 120, 120': Längenanpassungsanordnung
- 121: Hohlstab
- 122: Schraubverbindung
- 123: Stab
- 124: Außengewinde
- 125: Innengewinde
- 126: Kontermutter
- 127: Hebel
- 128: Stift
- 129: Bohrung
- 130: Bohrung / Bohrungspaar
- 131: Befestigungsmittel / Arretiermittel
- 200: Anker
- α: Winkelbereich

## Patentansprüche

1. Verankerungselement (1) mit einem ersten Ankerteil (2) und einem an dem ersten Ankerteil (2) mittels einem hülsenartigen Kopplungselement (3) angeordneten zweiten Ankerteil (4), wobei das erste Ankerteil (2) ein Kopfelement (5) umfasst, so dass das erste Ankerteil (2) relativ zu dem zweiten Ankerteil (4) beweglich in dem Kopplungselement (3) angeordnet ist, insbesondere kugelgelenk-artig, wobei das Kopplungselement (3) mittels einer Gewindeanordnung (8) an dem zweiten Ankerteil (4) befestigbar ist, und wobei an dem zweiten Ankerteil (4) und/oder an dem Kopplungselement (5) zumindest ein Blockierelement (9) vorgesehen ist, mit welchem die für die Montage des Verankerungselements (1) relevante Endstellung der Gewindeanordnung (8) festgelegt ist **dadurch gekennzeichnet, dass** das Blockierelement (9) eine Einkerbung und/oder eine Schweißung, und/oder eine Verklebung umfasst.

2. Verankerungselement (1) nach Anspruch 1, **dadurch gekennzeichnet, dass** die Gewindeanordnung (8) ein Gewinde (10) und ein Gegengewinde (11) umfasst, wobei das Gewinde als Außengewinde (10) an dem zweiten Ankerteil (4) angeordnet ist, und wobei das Gegengewinde als Innengewinde (11) in dem Kopplungselement (3) angeordnet ist.

3. Verankerungselement (1) nach einem der Ansprüche 1 oder 2, **dadurch gekennzeichnet, dass** das Kopplungselement (3) eine Öffnung (7) umfasst, durch die ein Stab (6) des ersten Ankerteils (2) herausragt, wobei die Öffnung (7) größer ist als der Durchmesser des Stabs (6), so dass das erste Ankerteil (2) in einem Winkelbereich (a) relativ zu dem zweiten Ankerteil (4) bewegbar ist.

4. Verankerungselement (1, 101, 101') nach einem der Ansprüche 1 bis 3, wobei das zweite Ankerteil (4, 104, 104') eine Längenanpassungsanordnung (120, 120') umfasst.

5. Verankerungselement (1, 101) nach Anspruch 4, **dadurch gekennzeichnet, dass** die Längenanpassungsanordnung (120) einen Hohlstab (121) mit einem Innengewinde (125) umfasst, welches auf einem Außengewinde (124) angeordnet ist, wobei das Außengewinde (124) an einem Stab (123) des zweiten Ankerteils (4, 104) angeordnet ist.

6. Verankerungselement (1, 101) nach einem der Ansprüche 4 oder 5, **dadurch gekennzeichnet, dass** die Längenanpassungsanordnung (120) ein Arretiermittel umfasst, insbesondere ein als Kontermutter (126) gebildetes Arretiermittel.

7. Verankerungselement (1, 101') nach einem der Ansprüche 4 bis 6, **dadurch gekennzeichnet, dass** die Längenanpassungsanordnung (120') einen Hohlstab (121) umfasst, welcher auf einem Stab (123) des zweiten Ankerteils (4, 104') in Längsrichtung verschiebbar ist, und dass die Längenanpassungsanordnung (120') Arretiermittel zum Arretieren des Hohlstabs (121) auf dem Stab (123) umfasst, insbesondere steckbare und/oder klemmbare Arretiermittel.

8. Verankerungselement (1, 101') nach Anspruch 7, **dadurch gekennzeichnet, dass** das Arretiermittel einen Splint (131) umfasst, welcher in einer Bohrung (130), insbesondere in einer Zentrumsbohrung, in des Hohlstabs (121) und/oder in dem Stab (123) des zweiten Ankerteils (104')

9. Mehrteiliger Anker (200) zum Verbinden von zwei relativ zueinander beweglichen Bauteilen, umfassend zumindest ein Verankerungselement (1, 101, 101'), vorzugsweise zwei Verankerungselemente (1, 101, 101'), **dadurch gekennzeichnet, dass** das zumindest eine Verankerungselement (1, 101, 101'), vorzugsweise beide Verankerungselemente (1, 101, 101'), als Verankerungselement/Verankerungselemente (1, 101, 101') gemäß einem der Ansprüche 1 bis 8 gebildet sind.

10. Anker (200) nach Anspruch 9, **dadurch gekennzeichnet, dass** eine Komponente eines ersten Verankerungselements (1, 101, 101'), insbesondere das zweite Ankerteil (4, 104, 104') des ersten Verankerungselements (1, 101, 101') oder ein Hohlstab (121) des ersten Verankerungselements (1, 101, 101'), sowie eine Komponente eines zweiten Verankerungselements (1, 101, 101'), insbesondere das zweite Ankerteil (4, 104, 104') des zweiten Verankerungselements (1, 101, 101') oder ein Hohlstab (121) des zweiten Verankerungselements (1, 101, 101'), miteinander verbunden sind, insbesondere durch Formschluss oder Stoffschluss.

11. Verfahren zum Justieren der Länge eines mehrteiligen Ankers, insbesondere eines Ankers nach Anspruch 9 oder 10, wobei der Anker zumindest ein Verankerungselement nach einem der Ansprüche 4 bis 8 umfasst, wobei eine Längenanpassung des Ankers durch Betätigen der Längenanpassungsanordnung, insbesondere durch Verdrehen oder Verschieben einer Hülse relativ zu einem in der Hülse angeordneten Stab des zweiten Ankerteils, erfolgt.

12. Verfahren nach Anspruch 11, wobei das Justieren mehrstufig erfolgt, nämlich in einem ersten Verfahrensschritt ein Grobjustieren, vorzugsweise durch Verschieben einer Hülse relativ zu einem Stab eines Ankerteils, und in einem zweiten Verfahrensschritt ein Feinjustieren, vorzugsweise durch Verdrehen einer Hülse relativ zu einem Stab eines Ankerteils.

## Claims

1. An anchoring element (1) having a first anchor part (2) and a second anchor part (4) arranged on the first anchor part (2) by means of a sleeve-like coupling element (3), wherein the first anchor part (2) comprises a head element (5) such that the first anchor part (2) is arranged in the coupling element (3) to be movable relative to the second anchor part (4), in particular like a ball joint, wherein the coupling element (3) is attachable to the second anchor part (4) by means of a thread arrangement (8), and wherein at least one blocking element (9) is provided on the second anchor part (4) and/or on the coupling element (3), the end position of the thread arrangement (8), relevant for mounting the anchoring element (1), being determined using said blocking element,
**characterized in that**
the blocking element (9) comprises a notch and/or a weld and/or an adhesion.

2. The anchoring element (1) according to claim 1, **characterized in that** the threaded arrangement (8) comprises a thread (10) and a counter-thread (11), wherein the thread is arranged on the second anchor part (4) as an external thread (10), and wherein the counter-thread is arranged in the coupling element (3) as an internal thread (11).

3. The anchoring element (1) according to one of claims 1 or 2, **characterized in that** the coupling element (3) comprises an opening (7), through which a rod (6) of the first anchor part (2) projects, wherein the opening (7) is greater than the diameter of the rod (6) such that the first anchor part (2) is movable in an angle range (α) relative to the second anchor part (4).

4. The anchoring element (1, 101, 101') according to one of claims 1 to 3, wherein the second anchor part (4, 104, 104') comprises a length adjustment arrangement (120, 120').

5. The anchoring element (1, 101) according to claim 4, **characterized in that** the length adjustment arrangement (120) comprises a hollow rod (121) with an internal thread (125) which is arranged on an external thread (124), wherein the external thread (124) is arranged on a rod (123) of the second anchor part (4, 104).

6. The anchoring element (1, 101) according to one of claims 4 or 5, **characterized in that** the length adjustment arrangement (120) comprises a locking means, in particular a locking means formed as a locknut (126).

7. The anchoring element (1, 101') according to one of claims 4 to 6, **characterized in that** the length adjustment arrangement (120') comprises a hollow rod (121) which is displaceable in the longitudinal direction on a rod (123) of the second anchor part (4, 104'), and the length adjustment arrangement (120') comprises locking means for locking the hollow rod (121) on the rod (123), in particular pluggable and/or clampable locking means.

8. The anchoring element (1, 101') according to claim 7, **characterized in that** the locking means comprise a cotter pin (131), which can be arranged in a bore hole (130), in particular in a central bore hole, in the hollow rod (121) and/or in the rod (123) of the second anchor part (104').

9. a multi-part anchor (200) for connecting two components moveable relative to one another, comprising at least one anchoring element (1, 101, 101'), preferably two anchoring elements (1, 101, 101'), **characterized in that** the at least one anchoring element (1, 101, 101'), preferably both anchoring elements (1, 101, 101') are formed as anchoring element(s) (1, 101, 101') according to one of claims 1 to 8.

10. The anchor (200) according to claim 9, **characterized in that** a component of a first anchoring element (1, 101, 101'), in particular the second anchor part (4, 104, 104') of the first anchoring element (1, 101, 101') or a hollow rod (121) of the first anchoring element (1, 101, 101'), and a component of a second anchoring element (1, 101, 101'), in particular the second anchor part (4, 104, 104') of the second anchoring element (1, 101, 101') or a hollow rod (121) of the second anchoring element (1, 101, 101') are connected to one another, in particular by positive connection or material connection.

11. A method for calibrating the length of a multi-part anchor, in particular of an anchor according to claim 9 or 10, wherein the anchor comprises at least one anchoring element according to one of claims 4 to 8, wherein a length adjustment of the anchor is carried out by actuating the length adjustment arrangement, in particular by turning or displacing a sleeve relative to a rod of the second part arranged in the sleeve.

12. The method according to claim 11, wherein the calibration is carried out in multiple steps, namely a rough calibration in a first method step, preferably by displacing a sleeve relative to a rod of an anchor part, and a fine calibration in a second method step, preferably by turning a sleeve relative to a rod of an anchor part.

## Revendications

1. Élément d'ancrage (1), pourvu d'une première pièce d'ancrage (2) et d'une deuxième pièce d'ancrage (4) placée sur la première pièce d'ancrage (2) au moyen d'un élément de couplage (3) en forme de douille, la première pièce d'ancrage (2) comprenant un élément de tête (5), de sorte que la première pièce d'ancrage (2) soit placée dans l'élément de couplage (3) en étant mobile, notamment à la manière d'une articulation rotative par rapport à la deuxième pièce d'ancrage (4), l'élément de couplage (3) étant susceptible d'être fixé sur la deuxième pièce d'ancrage (4) au moyen d'un ensemble fileté (8) et sur la deuxième pièce d'ancrage (4) et/ou sur l'élément de couplage (3) étant prévu au moins un élément de blocage (9) à l'aide duquel la position finale de l'ensemble fileté (8) qui est déterminante pour le montage de l'élément d'ancrage (1) est immobilisée
**caractérisé en ce que**
l'élément de blocage (9) comprend une entaille et/ou une soudure et/ou un collage.

2. Élément d'ancrage (1) selon la revendication 1, **caractérisé en ce que** l'ensemble fileté (8) comprend un filetage (10) et un contre-filetage (11), le filetage étant placé en tant que filetage extérieur (10) sur la deuxième pièce d'ancrage (4) et le contre-filetage étant placé en tant que taraudage (11) dans l'élément de couplage (3).

3. Élément d'ancrage (1) selon l'une quelconque des revendications 1 ou 2, caractérisé en en ce que l'élément de couplage (3) comprend un orifice (7) à travers lequel saillit une tige (6) de la première pièce d'ancrage (2), l'orifice (7) étant supérieur au diamètre de la tige (6), de sorte que la première pièce d'ancrage (2) soit mobile dans une plage angulaire (α) par rapport à la deuxième pièce d'ancrage (4).

4. Élément d'ancrage (1, 101, 101') selon l'une quelconque des revendications 1 à 3, la deuxième pièce d'ancrage (4, 104, 104') comprenant un ensemble adaptateur de longueur (120, 120').

5. Élément d'ancrage (1, 101) selon la revendication 4, **caractérisé en ce que** l'ensemble adaptateur de longueur (120) comprend une tige creuse (121) pourvue d'un taraudage (125), lequel est placé sur un filetage extérieur (124), le filetage extérieur (124) étant placé sur une tige (123) de la deuxième pièce d'ancrage (4, 104).

6. Élément d'ancrage (1, 101) selon l'une quelconque des revendications 4 ou 5, **caractérisé en ce que** l'ensemble adaptateur de longueur (120) comprend un moyen de verrouillage, notamment un moyen de verrouillage conçu sous la forme d'un contre-écrou (126).

7. Élément d'ancrage (1, 101) selon l'une quelconque des revendications 4 à 6, **caractérisé en ce que** l'ensemble adaptateur de longueur (120') comprend une tige creuse (121), laquelle est translatable dans la direction longitudinale sur une tige (123) de la deuxième pièce d'ancrage (4, 104') et **en ce que** l'ensemble adaptateur de longueur (120') comprend des moyens de verrouillage, destinés à verrouiller la tige creuse (121) sur la tige (123), notamment des moyens de verrouillage enfichables et/ou blocables par serrage.

8. Élément d'ancrage (1, 101') selon la revendication 7, **caractérisé en ce que** le moyen de verrouillage comprend une goupille (131), laquelle peut se placer dans un perçage (130), notamment dans un perçage de centrage dans la tige creuse (121) et/ou dans la tige (123) de la deuxième pièce d'ancrage (104').

9. Ancre (200) en plusieurs pièces, destinée à assembler deux éléments de construction mobiles l'un par rapport à l'autre, comprenant au moins un élément d'ancrage (1, 101, 101'), de préférence deux éléments d'ancrage (1, 101, 101'), **caractérisée en ce que** l'au moins un élément d'ancrage (1, 101, 101'), de préférence les deux éléments d'ancrage (1, 101, 101') sont conçus comme élément d'ancrage/éléments d'ancrage (1, 101, 101') selon l'une quelconque des revendications 1 à 8.

10. Ancre (200) selon la revendication 9, **caractérisée en ce qu'**un composant d'un premier élément d'ancrage (1, 101, 101'), notamment la deuxième pièce d'ancrage (4, 104, 104') du premier élément d'ancrage (1, 101, 101') ou une tige creuse (121) du premier élément d'ancrage (1, 101, 101'), ainsi qu'un composant du deuxième élément d'ancrage (1, 101, 101'), notamment la deuxième pièce d'ancrage (4, 104, 104') du deuxième élément d'ancrage (1, 101, 101') ou une tige creuse (121) du deuxième élément d'ancrage (1, 101, 101') sont assemblés entre eux, notamment par complémentarité de forme ou par matière.

11. Procédé, destiné à ajuster la longueur d'une ancre en plusieurs pièces, notamment d'une ancre selon la revendication 9 ou 10, l'ancre comprenant au moins un élément d'ancrage selon l'une quelconque des revendication 4 à 8, une adaptation de longueur de l'ancre ayant lieu par actionnement de l'ensemble adaptateur de longueur, notamment en faisant tourner ou translater une douille par rapport à une tige de la deuxième pièce d'ancrage qui est placée dans la douille.

12. Procédé selon la revendication 11, l'ajustement s'effectuant en plusieurs stades, à savoir dans une première étape de procédé, un ajustement grossier, de préférence par translation d'une douille par rapport à la tige d'une pièce d'ancrage, et dans une deuxième étape de procédé, un ajustage fin, de préférence en faisant tourner une douille par rapport à une tige de la pièce d'ancrage.
